# EUROPÄISCHE PATENTSCHRIFT

(11) **EP 1 717 158 B1**
(45) Veröffentlichungstag und Bekanntmachung des Hinweises auf die Patenterteilung: **13.08.2008**
(21) Anmeldenummer: 06005819.5
(22) Anmeldetag: 22.03.2006
(51) Int. Cl.: B65D 47/26, B65D 47/32

(54) **Verschluss für einen Getränkebehälter**
Stopper for a bottle
Fermeture pour une bouteille

(30) Priorität: 25.04.2005 DE 102005019436; 01.06.2005 DE 102005025561
(43) Veröffentlichungstag der Anmeldung: 02.11.2006
(73) Patentinhaber: Georg Menshen GmbH + Co. KG, D-57413 Finnentrop (DE)
(72) Erfinder: Albers, Martin, 59846 Sundern (DE); Römer, Frank, 57413 Finnentrop (DE)
(74) Vertreter: COHAUSZ DAWIDOWICZ HANNIG & SOZIEN

(56) Entgegenhaltungen:
- WO-A-95/03227
- DE-A1- 19 840 858
- US-A- 4 673 081
- US-A1- 2002 074 365
- US-B1- 6 334 556

## Beschreibung

Die Erfindung betrifft einen Verschluss für einen Getränkebehälter mit einem durch den Verschluss verlaufenden, ein Ventil aufweisenden Ausströmkanal, dessen Ventilstellglied in einer ersten Stellung den Ausströmkanal verschließt und in einer zweiten Stellung öffnet, wobei das Ventil in einer Zwischenstellung zwischen beiden Stellungen zwischen dem Behälterinneren und der Behälterumgebung eine Verbindung zur Be- oder Entlüftung öffnet, deren Querschnitt kleiner ist als der des geöffneten Ausströmkanals.

Es ist bekannt, in einem Getränkebehälterverschluss ein Ventil anzuordnen, dessen Ventilstellglied quer zur Entnahmerichtung außerhalb des Behälterstutzens verläuft. Hierbei besitzt das Ventil zwischen der geschlossenen Stellung und der Offenstellung eine Zwischenstellung, in der das Behälterinnere entlüftet wird, insbesondere um einen Gasdruck abzubauen. Hierbei ist nicht sofort ersichtlich, wie das Ventilstellglied von Hand zu betätigen ist. Auch steht der Verschluss weit über dem Behälterstutzen hinaus.

Aus der WO 95/03227 ist für eine Trinkflasche ein Verschluss bekannt, dessen Ventilstellglied senkrecht und koaxial zur Trinkflaschenachse verschoben wird, um das Ventil zu öffnen und zu schließen. Hierbei ist bei voll geöffnetem Ventil dafür gesorgt, dass während des Trinkens Luft in die Flasche nachströmen kann, damit in der Flasche kein Unterdruck entsteht, der ein weiteres Ausströmen von Flüssigkeit verhindert. Ein Abbau eines in der Flasche befindlichen Überdrucks vor Trinkbeginn wird hierdurch nicht erreicht.

Ferner ist aus der US 6,334,556 eine Verschlusskappe mit einem äußeren Verstellring bekannt, die so gestaltet ist, dass sie nicht verloren gehen kann. Hierzu ist ein Ausklinkmechanismus vorgesehen.

Aufgabe der Erfindung ist, einen Verschluss der eingangs genannten Art so zu verbessern, dass er neben einem sicheren und selbsttätigen Druckausgleich vor der Flüssigkeitsentnahme leicht und ergonomisch einfach betätigbar ist.

Diese Aufgabe wird durch die Merkmale des Anspruchs 1 gelöst.

Ein um eine solche Drehachse verstellbares Ventilstellglied wird von Hand ohne zusätzliche Erläuterungen leicht betätigt, da der Benutzer gewohnt ist, Verschlüsse von Behältern insbesondere von Flaschen um diese Achse aufzudrehen. Hierbei ist während des Drehens sichergestellt, dass im Behälterinneren befindliche Überdruckgase selbsttätig abgelassen werden, ehe der Benutzer zu trinken beginnt. Auch ist die Konstruktion besonders einfach in der Herstellung und Montage.

Vorzugsweise verläuft der Ausgießkanal koaxial durch das Ventilstellglied. Eine besonders platzsparende Bauweise wird erreicht, wenn das Ventilstellglied zumindest teilweise im Behälterstutzen insbesondere koaxial einliegt.

Vorteilhafte Ausgestaltungen der Erfindung sind in den weiteren Unteransprüchen aufgeführt, die insbesondere zu einer einfachen Konstruktion und hoher Funktionssicherheit führen.

Allen Ausführungen ist gemeinsam, dass mit dem Verdrehen des Ventilstellgliedes der Öffnungsquerschnitt des Fluidweges wächst.

Ein Ausführungsbeispiel der Erfindung ist in den Zeichnungen dargestellt und wird im folgenden näher beschrieben. Es zeigen
- Fig. 1: einen axialen Schnitt durch den Verschluss
- Fig. 2: eine perspektivische Ansicht des Ventilstellglieds und
- Fig. 3: eine perspektivische Ansicht des Verschlusskörpers ohne Ventilstellglied,
- Fig. 4: einen axialen Schnitt durch eine alternative Ausführung,
- Fig. 5: eine Seitenansicht des Ventilstellgliedes der Ausführung nach Fig. 4,

Der Verschluss weist einen Verschlusskörper 1 auf, mit einem zylindrischen Innenteil 2, in dem ein Ventilstellglied 3 koaxial gelagert ist und mit einer Außenhülse 4, die einen Behälterstutzen 5 außen übergreift. Die zylindrische Außenhülse 4 besitzt ein Innengewinde 6, mit dem die Hülse auf ein Außengewinde 7 des Behälterstutzens 5 aufschraubbar ist.

Der Innenteil 2 ragt in das Innere des Behälterstutzens 5 hinein und die Teile 1 bis 7 liegen zueinander koaxial.

Das im Innenteil 2 einliegende Ventilstellglied 3 reicht damit weit in den Behälterstutzen 5 hinein und steht etwa zur Hälfte über den Stutzen 5 nach oben hinaus. Hierbei besteht das Ventilstellglied 3 aus einem weichen 8 und einem härteren Kunststoff 9, wobei im unteren Bereich der weichere Kunststoff 8 die Außenseite bildet und im oberen Bereich der härtere Kunststoff 9 außen liegt. Über die gesamte axiale Länge ist das Ventilstellglied 3 von einem Ausströmkanal 10 koaxial durchdrungen, der am unteren Ende mit dem Behälterinneren verbunden ist und am oberen Ende eine Ausgießöffnung 11 in Form eines Mundstückes bildet. In Höhe der Gewinde 6, 7 ist der senkrechte Ausströmkanal 10 durch eine Sperrwand 12 verschlossen, und oberhalb und unterhalb der Sperrwand 12 befinden sich in der Seitenwand des Ventilstellglieds eine erste Öffnung 13 und eine zweite Öffnung 14, die durch einen Überleitkanal 15 in der Wandung 16 des Innenteils 2 miteinander verbindbar sind. Befindet sich also das Ventilstellglied 3 in der in Fig. 1 dargestellten Drehstellung, so überbrückt der Kanal 15 die Öffnungen 13 und 14, so dass Flüssigkeit über den Ausströmkanal 10 austreten kann, insbesondere wenn der Behälter schräg oder auf den Kopf gestellt wird.

Wie Fig. 2 zeigt, ist die erste Öffnung 13 von einem Dichtwulst 17 und die zweite Öffnung 14 von einem Dichtwulst 18 an der Außenwand des Innenteils 2 umgeben. Befindet sich das Ventilstellglied 3 in einer Drehstellung, in der die Öffnungen 13, 14 nicht mit dem Kanal 15 verbunden sind, so dichten diese Wülste 17, 18 die Öffnungen 13, 14 ab und es kann keine Flüssigkeit aus dem Behälter austreten. Wird dagegen das Ventilstellglied aus dieser Verschlussstellung in die in Fig. 1 gezeigte Offenstellung gedreht, so kann Flüssigkeit entnommen werden. In einer Zwischenstellung zwischen der Verschluss- und der Offenstellung liegt der Überleitkanal neben den beiden Öffnungen 13 und 14 in der in Fig. 2 gestrichelten Stellung, so dass der Überleitkanal mit der zweiten Öffnung 14 nicht in Verbindung ist, aber mit einem Bereich des Wulstes 17, der seitlich der Öffnung 13 vergrößert ist. Damit ist der Überleitkanal mit der Öffnung 13 in dieser Zwischenstellung verbunden und im Behälterinneren befindliche Überdruckgase können an der Öffnung 14 seitlich vorbei an der Außenseite des Ventilstellglieds 3 nach oben gelangen. Hierbei müssen die Gase noch einen Wulst 19 überwinden, der oberhalb der Öffnung 14 außen an einer Erweiterung des Ventilstellglieds 3 rundum angeordnet ist. Hierzu ist in der Innenwand 20 des Innenteils 2 eine Überbrückungsausnehmung 25 angeordnet, die als kurzer Entlüftungskanal den Wulst 19 überbrückt, so dass das Gas gegen die Unterseite einer Platte 21 strömt und entlang der Platte nach außen zur Atmosphäre gelangt.

Die koaxiale ringförmige Platte 21 ist an dem harten Kunststoff 9 koaxial angeformt und überdeckt die Außenseite des Verschlusskörpers 1.

Wird das Ventilstellglied 3 von der Verschlussstellung in die Offenstellung gedreht, so gelangt das Ventilstellglied 3 über die Zwischenstellung, in der ein im Behälter befindlicher Überdruck abgebaut wird. Um das Ventilstellglied 3 um seine Achse leicht von Hand verdrehen zu können, sind an dem oberhalb des Behälterstutzens 5 und oberhalb des Verschlusskörpers 1 hinausragenden Bereich Griffe 22 in Form von diametral gegenüberliegenden, am harten Kunststoff 9 angeformten Flächen angeordnet, wie dies Fig. 2 zeigt.

Zur Abdichtung des Ventilstellglieds 3 im Innenteil 2 des Verschlusskörpers 1 sind nicht nur im oberen Bereich, sondern auch am unteren Ende des weichen Kunststoffs 8 Dichtwülste 23 angeordnet. Ferner wird das unterste Ende des Ventilstellglieds 3 von hartem Kunststoff 9 gebildet mit außenseitigen Ringwülsten 24 zur Abdichtung und Lagerung.

In einer nicht dargestellten alternativen Ausführung fehlt die Außenhülse 4 und stattdessen ist der Verschlusskörper an der Innenwand des Behälterstutzens 5 befestigt insbesondere über Innen- und Außengewinde.

Die Unterseite der Außenhülse 4 kann über Abreißstege mit einem Garantiering 24 verbunden sein, so dass ein unzulässiges Abschrauben des Verschlusskörpers bemerkbar ist.

Bei der in den Figuren 4 und 5 gezeigten alternativen Ausführung besteht kein neben dem Ventilstellglied 3 nach oben verlaufender Kanal zum anfänglichen Druckausgleich sondern der anfängliche Druckausgleich wird dadurch erreicht, dass der die erste Öffnung 13 umgebende Dichtwulst 17 einen voreilenden Bereich 17a umschließt, der mit dem Überleitkanal 15 verbunden ist. Hierdurch wird die erste Öffnung 13 zuerst nur über den drosselnd wirkenden Bereich 17a mit dem Überleitkanal und der zweiten Öffnung 14 verbunden, um zuerst nur das Gas ausströmen zu lassen. Erst nach einem weiteren Verdrehen des Ventilstellgliedes kommt der Überleitkanal 15 mit der Öffnung 13 direkt in Verbindung, um Flüssigkeit ausfließen zu lassen. Hierbei können auf dem Weg zwischen dem Bereich 17a und der zweiten Öffnung 14 noch drosselnd wirkende Einrichtungen eingebaut sein, wie eine meanderförmige oder enge Wegführung.

## Patentansprüche

1. Verschluss für einen Getränkebehälter mit einem durch den Verschluss verlaufenden, ein Ventil aufweisenden Ausströmkanal (10), dessen um eine Drehachse verstellbares Ventilstellglied (3) in einer ersten Stellung den Ausströmkanal (10) verschließt und in einer zweiten Stellung öffnet, wobei das Ventil in einer Zwischenstellung zwischen beiden Stellungen zwischen dem Behälterinneren und der Behälterumgebung eine Verbindung zur Entlüftung öffnet, deren Querschnitt kleiner ist als der des geöffneten Ausströmkanals wobei die Drehachse des Ventilstellglieds (3) koaxial oder parallel zur Achse des Ausströmkanals (10) und/oder des den Verschluss aufweisenden Behälterstutzens (5) ist, **dadurch gekennzeichnet, dass** der Ausströmkanal (10) innerhalb des Ventilstellglieds (3) eine Durchflusssperre (12) aufweist, und vor und hinter der Durchflusssperre in der Wand des Ausströmkanals Öffnungen (13, 14) sind, die durch einen Überleitkanal (15) verbindbar sind, der sich in der Wandung (16) befindet, in der das Ventilstellglied (3) gelagert ist.

2. Verschluss nach Anspruch 1, **dadurch gekennzeichnet, dass** der senkrechte Ausströmkanal (10) koaxial durch das Ventilstellglied (3) verläuft.

3. Verschluss nach Anspruch 1 oder 2, **dadurch gekennzeichnet , dass** das Ventilstellglied (3) zumindest teilweise im Behälterstutzen (5) insbesondere koaxial einliegt.

4. Verschluss nach einem der vorherigen Ansprüche, **dadurch gekennzeichnet, dass** das äußere Ende die Ausgießöffnung (11) bildet.

5. Verschluss nach Anspruch 4, **dadurch gekennzeichnet, dass** das äußere Ende des Ventilstellglieds (3) ein Mundstück bildet.

6. Verschluss nach einem der vorherigen Ansprüche, **dadurch gekennzeichnet, dass** die Öffnungen (13, 14) an der Außenseite des Ventilstellglieds (3) von Wülsten (17, 18) umgeben sind, die die jeweilige Öffnung gegenüber der Wandung (16) abdichten, in der das Ventilstellglied (3) drehverstellbar gelagert ist.

7. Verschluss nach einem der vorherigen Ansprüche, **dadurch gekennzeichnet, dass** in einer Drehstellung des Ventilstellglieds (3) die mit dem Behälterinneren verbundene erste Öffnung (13) mit dem Überleitkanal (15) verbindbar ist, ohne eine Verbindung des Überleitkanals (15) mit der zweiten Öffnung (14), und in dieser Drehstellung der Überleitkanal (15) mit der Behälterumgebung zur Be- oder Entlüftung verbunden ist.

8. Verschluss nach Anspruch 7, **dadurch gekennzeichnet, dass** an der Außenseite des Ventilstellglieds (3) eine insbesondere wulstförmige Abdichtung (19) rundum angeordnet ist, die in der Be- oder Entlüftungsstellung des Ventilstellglieds (3) von einer Ausnehmung überbrückt wird, die in der Wandung (16) angeordnet ist, in der das Ventilstellglied (3) drehverstellbar gelagert ist.

9. Verschluss nach Anspruch 7 oder 8, **dadurch gekennzeichnet, dass** der Verbindungsweg zwischen der ersten Öffnung (13) und der Behälterumgebung nach außen hin an der Unterseite einer Platte (21) mündet, die außenseitig am Ventilstellglied (3) unterhalb der äußeren Ausgießöffnung (11) angeordnet ist.

10. Verschluss nach einem der vorherigen Ansprüche, **dadurch gekennzeichnet, dass** am äußeren Ende des Ventilstellglieds (3) unterhalb der Ausgießöffnung (11) mindestens ein Griff (22) vorsteht, durch den das Ventilstellglied (2) verdrehbar ist.

11. Verschluss nach Anspruch 10, **dadurch gekennzeichnet, dass** zwei Griffe (22) diametral gegenüberliegend vorstehen.

12. Verschluss nach einem der vorherigen Ansprüche, **dadurch gekennzeichnet, dass** das Ventilstellglied (3) zwei Kunststoffe unterschiedlicher Härte aufweist, von denen der weichere (8) Dichtflächen insbesondere Dichtwülste (17, 18, 19, 23) des Ventils und der härtere (9) mindestens einen außen vorstehenden Griff (22) bildet.

13. Verschluss nach einem der vorherigen Ansprüche, **dadurch gekennzeichnet, dass** der Fluidweg von der ersten Öffnung (13) zur zweiten Öffnung (14) in der anfänglichen Zwischenstellung über einen gedrosselten Wegbereich (17a) erfolgt.

14. Verschluss nach Anspruch 13, **dadurch gekennzeichnet, dass** der gedrosselte Wegbereich (17a) von einem Dichtwulst (17) umgeben ist.

15. Verschluss nach Anspruch 13 oder 14, **dadurch gekennzeichnet, dass** im Wegbereich eine Drosselung durch eine Wegverlängerung erfolgt.

## Claims

1. Stopper for a drinks container with an outflow channel (10) running through the stopper and having a valve, whose valve control member (3), which can be moved around an axis of rotation, closes the outflow channel (10) in a first position and opens it in a second position, in which in an intermediate position between the two positions the valve opens a joint between the container interior and the container surroundings for the purposes of ventilation, the cross section of which is smaller than that of the opened outflow channel, in which the axis of rotation of the valve control member (3) is coaxial or parallel to the axis of the outflow channel (10) and / or of the container neck (5) that has the stopper **characterised in that** the outflow channel (10) has a flow barrier (12) inside the valve control member (3) and in front of and behind the flow barrier in the wall of the outflow channel there are openings (13, 14), which can be connected through a transition channel (15), which is located in the wall (16), in which the valve control member (3) is supported.

2. Stopper according to claim 1, **characterised in that** the perpendicular outflow channel (10) runs coaxially through the valve control member (3).

3. Stopper according to claim 1 or 2, **characterised in that** the valve control member (3) at least partially lies in the container neck (5), particularly coaxially.

4. Stopper according to one of the previous claims, **characterised in that** the outer end constitutes the pouring opening (11).

5. Stopper according to claim 4, **characterised in that** the outer end of the valve control member (3) constitutes a mouthpiece.

6. Stopper according to one of the previous claims, **characterised in that** the openings (13, 14) are surrounded by beads (17, 18) on the exterior of the valve control member (3), which seal the relevant opening opposite the wall (16), in which the valve control member (3) is rotatably movably supported.

7. Stopper according to one of the previous claims, **characterised in that** in one rotation position of the valve control member (3) the first opening, which is connected to the container interior (13) can be connected to the transition channel (15) without a connection of the transition channel (15) with the second opening (14) and in this rotation position the transition channel (15) is connected with the container surroundings for the purposes of aeration or ventilation.

8. Stopper according to claim 7, **characterised in that** on the exterior of the valve control member (3) a seal (19), which is bead shaped in particular, is arranged all around, which is bridged by a recess in the aeration or ventilation position of the valve control member (3), said recess being arranged in the wall (16), in which the valve control member (3) is rotatably movably supported.

9. Stopper according to claim 7 or 8, **characterised in that** the connection path between the first opening (13) and the container surroundings opens out outwards toward the underside of the plate (21), which is arranged on the exterior on the valve control member (3) underneath the outer pouring opening (11).

10. Stopper according to one of the previous claims, **characterised in that** on the outer end of the valve control member (3), underneath the pouring opening (11) at least one handle (22) protrudes, through which the valve control member (2) can be rotated.

11. Stopper according to claim 10, **characterised in that** two handles (22) protrude diametrically oppositely.

12. Stopper according to one of the previous claims, **characterised in that** the valve control member (3) has two plastics of differing hardness, of which the softer one (8) forms sealing surfaces, particularly sealing beads (17, 18, 19, 23) of the valve and the harder one (9) forms at least one externally protruding handle (22).

13. Stopper according to one of the previous claims, **characterised in that** the fluid path runs from the first opening (13) to the second opening (14) in the initial intermediate position via a throttled path area (17a).

14. Stopper according to claim 13, **characterised in that** the throttled path area (17a) is surrounded by a sealing bead (17).

15. Stopper according to claim 13 or 14, **characterised in that** in the path area a throttling occurs due to a path extension.

## Revendications

1. Fermeture pour une bouteille comprenant un canal d'échappement (10) qui s'étend au travers de la fermeture et présente une soupape, canal dont l'organe de soupape (3) mobile autour d'un axe de rotation ferme dans une première position le canal d'échappement (10) et l'ouvre dans une seconde position, la soupape ouvrant dans une position intermédiaire entre deux positions, entre l'intérieur de la bouteille et l'ambiance de la bouteille, une jonction avec une désaération, dont la section transversale est plus petite que celle du canal d'échappement ouvert, l'axe de rotation de l'organe de soupape (3) étant coaxial ou parallèle à l'axe du canal d'échappement (10) et/ou de la tubulure (5) de la bouteille munie de la fermeture, **caractérisée en ce que** le canal d'échappement (10) comporte à l'intérieur de l'organe de soupape (3) une barrière de passage (12), et des ouvertures (13, 14) sont prévues en amont et en aval de la barrière de passage dans la paroi du canal d'échappement, lesquelles peuvent être reliées par un canal de transfert (15), qui se situe dans la paroi (16) dans laquelle est logé l'organe de soupape (3).

2. Fermeture suivant la revendication 1, **caractérisée en ce que** le canal d'échappement vertical (10) s'étend coaxialement au travers de l'organe de soupape (3).

3. Fermeture suivant l'une des revendications 1 et 2, **caractérisée en ce que** l'organe de soupape (3) s'insère au moins en partie dans la tubulure (5) de la bouteille, en particulier de façon coaxiale.

4. Fermeture suivant l'une des revendications précédentes, **caractérisée en ce que** l'extrémité extérieure forme l'ouverture de versement (11).

5. Fermeture suivant la revendication 4, **caractérisée en ce que** l'extrémité extérieure de l'organe de soupape (3) forme un ajutage.

6. Fermeture suivant l'une des revendications précédentes, **caractérisée en ce que** les ouvertures (13, 14) sont entourées sur le côté extérieur de l'organe de soupape (3) par des bourrelets (17, 18), qui étanchéifient l'ouverture respective par rapport à la paroi (16), dans laquelle est logé l'organe de soupape (3) de façon réglable en rotation.

7. Fermeture suivant l'une des revendications précédentes, **caractérisée en ce que**, dans une position de rotation de l'organe de soupape (3), la première ouverture (13) raccordée à l'intérieur de la bouteille peut être reliée au canal de transfert (15), sans liaison du canal de transfert (15) avec la seconde ouverture (14), et le canal de transfert (15) est raccordé dans cette position de rotation à l'ambiance de la bouteille pour la l'aération ou la désaération.

8. Fermeture suivant la revendication 7, **caractérisée en ce qu'**une étanchéité (19), en particulier en forme de bourrelet, est disposée tout autour sur le côté extérieur de l'organe de soupape (3), laquelle est pontée dans la position d'aération ou de désaération de l'organe de soupape (3) par un creux disposé dans la paroi (16), dans laquelle est logé l'organe de soupape (3) de façon réglable en rotation.

9. Fermeture suivant l'une des revendications 7 et 8, **caractérisée en ce que** le parcours de jonction entre la première ouverture (13) et l'ambiance de la bouteille débouche en direction de l'extérieur sur le côté inférieur d'une plaque (21), qui est disposée du côté extérieur sur l'organe de soupape (3) au-dessous de l'ouverture de versement (11) extérieure.

10. Fermeture suivant l'une des revendications précédentes, **caractérisée en ce qu'**au moins une poignée (22), qui permet de faire tourner l'organe de soupape (3), dépasse sur l'extrémité extérieure de l'organe de soupape (3) au-dessous de l'ouverture de versement (11).

11. Fermeture suivant la revendication 10, **caractérisée en ce que** deux poignées (22) dépassent diamétralement en vis-à-vis.

12. Fermeture suivant l'une des revendications précédentes, **caractérisée en ce que** l'organe de soupape (3) présente deux matières plastiques de dureté différente, dont la plus souple (8) forme des portées de joint, en particulier des bourrelets d'étanchéité (17, 18, 19, 23) de la soupape, et la plus rigide (9) forme au moins une poignée (22) dépassant extérieurement.

13. Fermeture suivant l'une des revendications précédentes, **caractérisée en ce que** le parcours de fluide de la première ouverture (13) en direction de la seconde ouverture (14) s'effectue dans la position intermédiaire initiale par l'intermédiaire d'une zone de parcours (17a) étranglée.

14. Fermeture suivant la revendication 13, **caractérisée en ce que** la zone de parcours étranglée (17a) est entourée d'un bourrelet d'étanchéité (17).

15. Fermeture suivant l'une des revendications 13 et 14, **caractérisée en ce qu'**un étranglement s'effectue dans la zone de parcours par un prolongement de ce dernier.
